# EUROPÄISCHE PATENTSCHRIFT

(11) **EP 0 435 020 B1**
(45) Veröffentlichungstag und Bekanntmachung des Hinweises auf die Patenterteilung: **09.03.1994**
(21) Anmeldenummer: 90123112.6
(22) Anmeldetag: 03.12.1990
(51) Int. Cl.: B65B 5/12

(54) **Vorrichtung zum Einbringen von in Papiernäpfe mit hochstehendem, plissiertem Rand eingesetzten Pralinen in das Bodenteil von Pralinenschachteln**
Device for packing paper cups with vertical pleated sides and containing confectionery products into the bottom of confectionery boxes
Dispositif pour introduire des écuelles en papier avec bord redressé et plissé contenant des pralines dans le fond des boîtes à pralines

(30) Priorität: 28.12.1989 DE 3943213
(43) Veröffentlichungstag der Anmeldung: 03.07.1991
(73) Patentinhaber: Gerhard Schubert GmbH, D-74564 Crailsheim (DE)
(72) Erfinder: Schubert, Gerhard, W-7180 Crailsheim (DE)
(74) Vertreter: Vogeser, Werner, Dipl.-Ing.

(56) Entgegenhaltungen:
- FR-A- 2 248 198
- GB-A- 874 918
- US-A- 2 636 592

## Beschreibung

Die Erfindung betrifft eine Vorrichtung zum Einbringen von in Papiernäpfe mit hochstehendem, plissiertem Rand eingesetzten Pralinen in das Bodenteil von Pralinenschachteln, mit von einem Transportband bewegten Kassetten mit die Papiernäpfe aufnehmenden Mulden od.dgl., einer Einrichtung zum Einsetzen der Papiernäpfe in die Mulden der Kassetten, einer Einrichtung zum Einsetzen der Pralinen in die Papiernäpfe und einer Einrichtung zum Überführen der mit Pralinen gefüllten Papiernäpfe in das Bodenteil einer Pralinenschachtel.

Üblicherweise werden in das Bodenteil von Pralinenschachteln aus tiefgezogenen Kunststoffolien bestehende Einsätze eingebracht, welche muldenförmige Vertiefungen für die Aufnahme der Pralinen aufweisen. Derartige Kunststoffeinsätze belasten den Hausmüll und die Umwelt nicht unbeträchtlich.

Um dies zu vermeiden, wird vorgeschlagen, anstelle der die Pralinen aufnehmenden Kunststoffeinsätze Papiernäpfe mit hochstehendem, plissiertem Rand zu verwenden, die an sich bekannt sind und auch bereits für die Aufnahme von Pralinen eingesetzt werden, jedoch im wesentlichen bei der manuellen Fertigung von Pralinen und deren Verpackung von Hand.

Es ist auch bereits bekanntgeworden (GB-A-874 918), zum Zwecke des Verpackens von Pralinen in mittels diese aufnehmenden Näpfen Kassetten zu verwenden, in welchen sich Löcher bzw. Mulden befinden, in die die Näpfe eingesetzt werden. Zum Zwecke des Einbringens der mit Pralinen gefüllten Näpfe in eine Pralinenschachtel ist es jedoch notwendig, diese aus den Löchern oder den Mulden in der Kassette mittels vertikal bewegbarer Stempel herauszuheben, um sie dann in das Bodenteil einer Pralinenschachtel einzusetzen. Diese bekannten Vorrichtungen sind jedoch verhältnismäßig kompliziert in ihrem Aufbau und störanfällig, was Betriebsunterbrechungen der Verpackungsanlage sowie Ausschuß zur Folge hat.

Der Erfindung liegt daher die Aufgabe zugrunde, eine Vorrichtung der in Betracht kommenden Art zu schaffen, die einfacher und unkomplizierter aufgebaut ist und ein rationelles Verpacken von in Papiernäpfe eingesetzten Pralinen bei hoher Arbeitsgeschwindigkeit ermöglicht.

Zur Lösung dieser Aufgabe wird vorgeschlagen, daß die zur Anwendung gelangenden Kassetten sich von einer Seite zur anderen Seite erstreckende Nuten aufweisen, zwischen welchen sich Stege befinden, in welchen an denjenigen Stellen, an welchen sich die Papiernäpfe befinden, seitliche, sich jeweils einander gegenüberliegende Ausbuchtungen angeordnet sind und in welche die Papiernäpfe mit ihrem hochstehenden, plissierten Rand hineinragen und damit auch an der jeweils in Betracht kommenden Stelle positioniert sind.

Weitere Merkmale der erfindungsgemäß ausgebildeten Vorrichtung gehen aus den Unteransprüchen und aus der nachstehenden Beschreibung eines bevorzugten Ausführungsbeispiels hervor, das in den Figuren 1 und 2 der Zeichnung dargestellt ist. Es zeigen:
- Fig. 1: eine Aufsicht auf die gemäß der Erfindung ausgebildete Vorrichtung zum Einbringen von in Papiernäpfe mit hochstehendem, plissiertem Rand eingesetzten Pralinen in das Bodenteil von Pralinenschachteln, und
- Fig. 2: einen Querschnitt durch ein Teilstück einer erfindungsgemäß ausgebildeten Kassette.

Wie aus Fig. 1 ersichtlich, weist die Vorrichtung ein Transportband 11 auf, mittels dessen die an der Station I auf dieses in bestimmtem Abstand voneinander aufgelegten Kassetten 12 bewegt werden.

Die Kassetten 12 besitzen einen Boden 13, welcher leistenförmige Stege 14 trägt, die parallel zueinander angeordnet sind und die sich von der einen Seite A der Kassette 12 zur gegenüberliegenden Seite B erstrecken, so daß sich zwischen ihnen Nuten 15 befinden, die zu den Seiten A und B hin offen sind. In den Stegen 14 befinden sich in gleichmäßigen Abständen voneinander angeordnete Ausbuchtungen 16, die der Aufnahme eines Teils 17 des hochstehenden, plissierten Randes 18 der Papiernäpfe 19 dienen. Die Kassetten 12 werden derart auf das Transportband 11 aufgelegt, daß sich die Stege 14 bzw. die Nuten 15 quer zur Längs- und Bewegungsrichtung des Transportbandes 11 erstrecken.

Im Bereich der Papiernapf-Beschickungs-Station II werden die Papiernäpfe 19 in die Nuten 15 zwischen den Stegen 14 eingesetzt, wobei sie mit ihrem Randteil 17 in die Ausbuchtungen 16 in den Stegen 14 hineinragen. Dadurch sind die Näpfe 19 exakt positioniert.

Im Bereich der Pralinenfüll-Station III werden mittels eines Transportbandes 21 Pralinen 20 herangefördert. Dortselbst wird in einen jeden von der Kassette 12 getragenen Papiernapf 19 eine Praline 20 eingelegt. Hierzu dient eine an sich bekannte Roboter-Einrichtung 22, welche die Pralinen 20 vom Transportband 21 abnimmt und sie zu den einzelnen Papiernäpfen 19 verbringt, in welche sie sie ablegt.

Nachdem alle Papiernäpfe 19 mit Pralinen 20 gefüllt sind, wird die Kassette 12 der übergabestation IV zugeführt. An dieser befindet sich seitlich der Transportbahn der Kassetten 12 ein einseitig offener Kalibrierrahmen 23, dessen offene Seite der Kassette 12 zugewandt ist. An dieser übergabestation IV werden die mit Pralinen 20 gefüllten Papiernäpfe 19 mittels eines Schiebers 24 längs der Nuten 15 zwischen den Stegen 14 der Kassette 12 verschoben. Hierzu ragen an dem Schieber 24 angeordnete Zinken 25 in die Nuten 15 hinein, wobei die Zinken (25) an den jeweils hintersten Papiernäpfen 19 anliegen.

Der Innenraum des Kalibrierrahmens 23 entspricht der Größe des Innenraums des Bodenteils der zu füllenden Pralinenpackung, in welchen später die pralinengefüllten Papiernäpfe 19 eingesetzt werden; er ist aber auch kleiner als die von den auf den Kassetten 12 lagernden Papiernäpfen 19 umschriebenen Grundfläche. Beim Verschieben der Papiernäpfe 19 in den Kalibrierrahmen 23 hinein werden diese zusammengedrängt.

Um während des Verschiebens ein Hochsteigen der pralinengefüllten Papiernäpfe 19 zu vermeiden, sind diese während des Verschiebevorgangs durch eine vorzugsweise transparente Deckplatte 26 abgedeckt.

Zur Erleichterung des Verschiebens der Papiernäpfe 19 und deren Zusammendrängens auf engerem Raum, kann der Kalibrierrahmen 23 in oszillierende Schwingungen, vorzugsweise quer zur Einschubrichtung, versetzt werden, was beispielsweise mittels eines Kurbeltriebs 27 oder in anderer geeigneter Weise geschieht. Vorteilhaft ist es fernerhin auch, die Bodenplatte 28 unterhalb des Kalibrierrahmens 23 in oszillierende Schwingungen zu versetzen.

Sobald sich die pralinengefüllten Papiernäpfe 19 in einer Kassette 12 im Kalibrierrahmen 23 befinden, werden diese in üblicher Weise unter Einsatz bekannter Einrichtungen in das Bodenteil einer Pralinenpackung überführt.

## Patentansprüche

1. Vorrichtung zum Einbringen von in Papiernäpfe (19) mit hochstehendem, plissiertem Rand (18) eingesetzten Pralinen (20) in das Bodenteil von Pralinenschachteln, mit von einem Transportband (11) bewegten Kassetten (12) mit die Papiernäpfe aufnehmenden Mulden od.dgl., einer Einrichtung zum Einsetzen der Papiernäpfe in die Mulden der Kassetten, einer Einrichtung zum Einsetzen der Pralinen in die Papiernäpfe und einer Einrichtung zum überführen der mit Pralinen gefüllten Papiernäpfe in das Bodenteil einer Pralinenschachtel, dadurch gekennzeichnet, daß die Kassetten (12) sich von einer Seite (A) zur anderen Seite (B) erstrekkende Nuten (15) aufweisen, zwischen welchen sich Stege (14) befinden, in welchen an denjenigen Stellen, an welchen sich die Papiernäpfe (19) befinden, seitliche, sich jeweils einander gegenüberliegende Ausbuchtungen (16) angeordnet sind.

2. Vorrichtung nach Anspruch 1, gekennzeichnet durch einen die mit Pralinen (20) gefüllten Papiernäpfe (19) aufnehmenden, einseitig offenen Kalibrierrahmen (23), in welchen im Bereich einer Übergabestation (IV) die pralinengefüllten Papiernäpfe (19) mittels eines mit in die Nuten (15) der Kassetten (12) eingreifenden Zinken (25) versehenen Schiebers (24), welcher die Papiernäpfe (19) in den Nuten (15) und aus diesen sodann in den Kalibrierrahmen (23) hinein verschiebt, einbringbar sind.

3. Vorrichtung nach Anspruch 2, gekennzeichnet durch eine oberhalb der pralinengefüllten Papiernäpfe (19) angeordnete, vorzugsweise transparente Abdeckplatte (26).

4. Vorrichtung nach Anspruch 2 oder 3, dadurch gekennzeichnet, daß der Kalibrierrahmen (23) quer zur Einschubbewegung der Papiernäpfe (19) in oszillierende Schwingungen versetzbar ist.

5. Vorrichtung nach Anspruch 2, 3 oder 4, dadurch gekennzeichnet, daß die Bodenplatte (28) unterhalb des Kalibrierrahmens (23) in oszillierende Schwingungen versetzbar ist.

## Claims

1. Device by which chocolate creams 20 inserted into paper cases 19 with vertical pleated edges 18 are introduced into the bottoms of chocolate boxes, with cassettes 12 moved by a conveyor band 11 and with troughs or the like, an apparatus for inserting the paper cases into the troughs of the cassettes, an apparatus for inserting the chocolate creams into the paper cases and an apparatus for transferring the paper cases filled with chocolate creams into the bottom of a chocolate box, characterized by the fact that the cassettes 12 are provided with grooves 15 which extend from one side A to the other side B and between which ridges 14 are present in which in the places where the paper cases 19 are situated lateral in dentations 16 opposite one another are provided, the paper cases extending into them by their vertical pleated edges.

2. Device in accordance with Claim 1, characterized by a calibrating frame 23 which accommodates paper cases 19 filled with chocolate creams 20 and which is open on one side and into which, in the zone of a transfer station IV, the paper cases 19, filled with chocolate creams, can be introduced by means of slide 24 which is provided with prongs 25 which engage the grooves 15 of the cassettes 12 and which pushes the paper cases 19 in the grooves 15 and then out of them into the calibrating frame 23.

3. Device in accordance with Claim 2, characterized by a preferably transparent covering plate 26 provided above the paper cases 19 filled with chocolate creams.

4. Device in accordance with Claim 2 or 3, characterized by the fact that the calibrating frame can be caused to perform oscillating vibrations transversally to the insertion motion of the paper cases 19.

5. Device in accordance with Claim 2,3 or 4, charactized by the fact that the base plate 28 can be caused to perform oscillating vibrations underneath the calibrating frame 23.

## Revendications

1. Dispositif pour introduire dans le fond de boîtes à chocolats des chocolats (20) disposés dans des godets en papier (19) à bord (18) plissé relevé, comportant des cassettes (12) déplacées par une bande transporteuse (11) et munies de cavités recevant les godets en papier, un dispositif pour insérer les godets en papier dans les cavités des cassettes, un dispositif pour insérer les chocolats dans les godets en papier et un dispositif pour transférer les godets en papier garnis de chocolats dans le fond d'une boîte à chocolats, caractérisé en ce que les cassettes (12) comportent des rainures (15) qui s'étendent d'un côté (A) à l'autre côté (B) et entre lesquelles se trouvent des nervures (14) dans lesquelles sont prévus aux endroits où se trouvent les godets en papier (19) des évidements latéraux (16) opposés les uns aux autres.

2. Dispositif selon la revendication 1, caractérisé par un cadre de calibrage (23) ouvert d'un côté, qui reçoit les godets en papier (19) garnis de chocolats (20), dans lequel les godets en papier (19) garnis de chocolats peuvent être introduits dans le domaine d'un poste de transfert (IV) au moyen d'un coulisseau (24) muni de dents (25) pénétrant dans les rainures (15) des cassettes (12) et qui déplace les godets en papier (19) dans les rainures (15) puis de celles-ci dans le cadre de calibrage (23).

3. Dispositif selon la revendication 2, caractérisé par une plaque de recouvrement (26), de préférence transparente, disposée au-dessus des godets en papier (19) garnis de chocolats.

4. Dispositif selon la revendication 2 ou 3, caractérisé en ce que le cadre de calibrage (23) peut être animé de mouvements oscillants transversalement au mouvement d'introduction des godets en papier (19).

5. Dispositif selon la revendication 2, 3 ou 4, caractérisé en ce que la plaque de fond (28) sous le cadre de calibrage (23) peut être animée de mouvements oscillants.
